# FASCICULE DE BREVET EUROPEEN

(11) **EP 2 517 599 B1**
(45) Date de publication et mention de la délivrance du brevet: **04.12.2013**
(21) Numéro de dépôt: 12165408.1
(22) Date de dépôt: 24.04.2012
(51) Int. Cl.: A45D 1/14, A45D 2/00, A46B 11/00, A45D 6/00, A45D 1/04, A46B 7/10

(54) **Appareil de coiffure à main du type lisseur à système de distribution de produit**
Haarglättvorrichtung mit Fluidspendesystem
Hair straightener with product dispensing system

(30) Priorité: 29.04.2011 FR 1153661
(43) Date de publication de la demande: 31.10.2012
(73) Titulaire: SEB S.A., 69130 Ecully (FR)
(72) Inventeur: Fereyre, Régis, 42410 CHAVANAY (FR); Mandica, Franck, 69340 FRANCHEVILLE (FR)
(74) Mandataire: Guéry-Jacques, Géraldine

(56) Documents cités:
- JP-A- 2005 152 149
- US-A- 4 055 195
- US-A1- 2004 035 435

## Description

La présente invention concerne le domaine technique des appareils à main utilisés pour la coiffure ou la mise en forme des cheveux. Dans une application préférée mais non exclusive, l'invention se rapporte au domaine des appareils électriques à main utilisés pour le séchage et/ou la mise en forme des cheveux au moyen notamment d'un flux d'air chaud ou par application de chaleur par contact tels que les sèche-cheveux électriques à main, les brosses soufflantes ou encore les fers à lisser, à boucler ou à friser sans que cette liste ne soit limitative ou exhaustive.

Lors de la réalisation d'une coiffure, il peut être souhaitable d'appliquer, au fur et à mesure du traitement des mèches, un produit cosmétique sur les cheveux. À cet effet, un brevet FR 2 136 410 a proposé un peigne soufflant dont le manche comprend un ventilateur électrique adapté pour souffler de l'air en direction d'une zone de traitement des cheveux définie par le peigne. Le manche de ce peigne soufflant comprend également un réservoir de liquide cosmétique sous pression raccordé par un circuit d'alimentation à un spray disposé dans la zone de traitement des cheveux. Selon ce document, le manche comprend également une pompe à piston actionnée par un bouton poussoir permettant à l'utilisateur de déclencher, par une pression du doigt sur le bouton, une pulvérisation de liquide par la buse au niveau de la zone de traitement. Un tel système permet effectivement d'appliquer facilement un produit sur les cheveux en limitant les risques de gaspillage dudit produit cosmétique. Toutefois, ce système ne permet pas de doser de manière précise la quantité de produit appliqué, et impose à l'utilisateur de presser le bouton poussoir pour obtenir la distribution de produits ce qui n'est pas toujours aisé selon la partie de la chevelure à traiter. En outre, le dépôt de cosmétique n'est ni constant ni homogène. De plus, l'utilisateur doit, pour traiter toute sa chevelure, presser de nombreuses fois le bouton poussoir ce qui impose un effort relativement important engendrant un certain inconfort.

Afin de permettre une application automatique d'un produit cosmétique sur les cheveux, un brevet EP 1071352 a proposé un sèche-cheveux comprenant un accessoire pourvu de dents pour la mise en forme des cheveux dont les dents comprennent des moyens de distribution de produits cosmétiques activés par la chaleur ou l'humidité. Selon ce document, les dents forment une cavité à l'intérieur de laquelle est disposée une quantité donnée de produits cosmétiques. Un tel sèche-cheveux permet effectivement l'application d'un produit cosmétique de manière automatique en faible quantité sans que l'utilisateur n'ait à se préoccuper de la quantité de produit appliquée mais présente l'inconvénient de ne pas pouvoir garantir une application uniforme du produit cosmétique sur les cheveux dans la mesure où cette application est tributaire de la chaleur et/ou de l'humidité qui est susceptible de varier fortement selon les zones de la chevelure traitée.

Il est connu de JP2005152149 un appareil d'application de cosmétique sur cheveux contenant un réservoir de fluide, une pompe à la sortie du réservoir, alimentant un canal de distribution de liquide via un élément présentant des ports d'alimentation de liquide, élément sur lequel vient pincer un peigne, le pincement actionnant indirectement la pompe.

Il est donc apparu le besoin d'un appareil de coiffure à main qui permette une distribution automatique d'un produit cosmétique sans que cette distribution ne doive faire l'objet d'une action spécifique de déclenchement par l'utilisateur, tout en évitant que cette application ne soit tributaire des conditions de chaleur et d'humidité au niveau du point d'application.

Afin d'atteindre cet objectif l'invention concerne un appareil de coiffure selon la revendication 1.

Dans un mode particulier, l'invention concerne un appareil de coiffure à main comprenant des moyens de mise en forme ou coiffure comprenant au moins une zone de traitement des cheveux, des moyens de distribution d'un produit cosmétique comprenant des moyens d'application du produit situés à proximité ou dans la zone de traitement des cheveux, un circuit d'alimentation des moyens d'application à partir d'un réservoir de produit cosmétique, comprenant au moins une pompe, où les moyens de mise en forme sont, en partie au moins, mobiles, et comprennent au moins un rouleau mobile en rotation, et où la ou chaque pompe est manoeuvrée par le mouvement du rouleau (M) mobile en rotation.

La mise en oeuvre de la pompe, qui est adaptée pour être manoeuvrée automatiquement par le mouvement des moyens de mise en forme, permet d'asservir la quantité de produit distribuée à l'étendue de la zone de la chevelure traitée et par exemple à la longueur de chaque mèche de cheveux traitée de sorte que cette quantité est parfaitement dosée. De plus, dans la mesure où l'apport de produit cosmétique résulte d'une action mécanique sur la pompe, la quantité de produit distribuée est indépendante des conditions de chaleur et humidité de la chevelure ou encore de l'appareil à main selon l'invention. L'appareil selon l'invention permet par ailleurs de distribuer ou d'appliquer des quantités de produit cosmétique supérieures à celles susceptibles d'être appliquées au moyen d'un système tel que prévu par le brevet EP 1 071352.

Dans le cadre de la présente invention, il faut entendre par produit cosmétique un produit comprenant un ou plusieurs principes actifs à usage capillaire et notamment un produit tel que défini par la directive européenne CE 93/35 du 14 juin 1993. À cet égard, de l'eau sous forme liquide ou gazeuse qui ne contient aucun additif à usage capillaire ne constitue pas un produit cosmétique au sens de l'invention.

Selon l'invention, la pompe peut être réalisée de toutes manières appropriées et, par exemple, sous la forme d'une pompe à piston dont le mouvement alternatif du piston est commandé par le mouvement des moyens de mise en forme des cheveux.

Selon une forme préférée, mais non exclusive, d'un appareil de coiffure à main conforme à l'invention, chaque pompe comprend :
- un corps souple qui définit une chambre de pompage,
- et au moins un organe presseur manoeuvré par le mouvement des moyens de mise en forme ou coiffure et adapté pour presser de manière intermittente ou continue le corps souple.

Une telle forme de réalisation permet une fabrication de la pompe à moindre coût. Ce faible coût de fabrication permet notamment d'envisager un changement régulier du corps souple qui peut alors être considéré comme un consommable contribuant ainsi à une bonne hygiène de l'appareil selon l'invention.

Selon une variante de la forme préférée de réalisation, le corps souple est élastiquement déformable.

Ainsi, la contrainte de l'organe presseur est mise à profit pour expulser le produit hors de la chambre de pompage tandis que l'élasticité du corps est mise à profit pour aspirer le produit dans la chambre de pompage lorsque l'organe presseur n'exerce plus de contrainte sur le corps souple. Cette déformation réversible du corps de la pompe permet de réaliser cette dernière et son mécanisme de manoeuvre à moindre coût.

Selon une caractéristique de cette variante, les moyens de distribution comprennent entre la pompe et les moyens d'application, au moins un clapet anti-retour adapté pour autoriser une circulation de produit cosmétique de la pompe vers les moyens d'application. Selon l'invention ce clapet anti-retour peut être placé entre la sortie de la pompe et les moyens d'application. Il peut également être intégré aux moyens d'application qui pourront par exemple comprendre une ou plusieurs buses chacune réalisée sous la forme de deux lèvres élastiquement déformables qui s'écartent lors de l'expulsion du produit et se resserrent l'une contre l'autre ensuite. Les moyens d'application peuvent être un tuyau de silicone ou matériau similaire dont les buses sont des fentes étanches réparties axialement uniformément pour une distribution du cosmétique aussi homogène que possible. Un tel clapet anti-retour étanche de distribution peut également être intégré à la sortie de la pompe et notamment au corps constitutif de cette dernière.

Selon une variante de la forme préférée de réalisation de l'invention, les moyens de distribution comprennent entre le réservoir de produit cosmétique et la pompe au moins un clapet anti-retour adapté pour autoriser une circulation de produit cosmétique du réservoir vers la pompe. Ce clapet anti-retour d'aspiration peut être situé sur le circuit entre la pompe et le réservoir. Ce clapet anti-retour peut également être intégré au réservoir ou encore intégré à l'entrée de la pompe et notamment au corps constitutif de cette dernière.

Selon l'invention, le corps souple de chaque pompe peut être formé par un réservoir contenant une quantité suffisante de produit pour permettre la distribution de plusieurs doses de produit et notamment contenir assez de produit pour assurer une séquence complète de traitement. Dans ce cas, le corps souple peut être un élément jetable susceptible d'être remplacé à chaque utilisation de ce corps accessoire. Le corps souple de la pompe peut également former un ensemble monobloc avec le circuit d'alimentation et la buse de distribution, ensemble également susceptible d'être remplacé à chaque fois que le réservoir est vide.

Toutefois un tel mode de réalisation n'est pas nécessaire à l'invention. Ainsi, selon une caractéristique de l'invention, les moyens de distribution comprennent un réservoir de produit cosmétique situé en amont de chaque pompe. Ce réservoir distinct de la pompe permet d'augmenter l'autonomie de l'appareil selon l'invention.

Ainsi, selon l'invention le réservoir peut être amovible ou au contraire être fixe. Le réservoir peut être un sachet souple mais non élastique, et préférentiellement sans évent. Le sachet n'a pas de résistance élastique et permet de transmettre la pression atmosphérique au cosmétique contenu. Un tel réservoir est peu cher.

Lorsque l'appareil selon l'invention comprend un réservoir, les moyens de distribution peuvent comprendre au moins un orifice de remplissage du réservoir. Un tel orifice peut être mis à profit pour remplir le réservoir notamment lorsque ce dernier n'est pas amovible.

Selon l'invention, l'appareil de coiffure à main peut être de diverses natures et de manière préférée l'appareil conforme à l'invention est un appareil de coiffure électrique à main. Ainsi, l'appareil de coiffure à main selon l'invention peut comprendre des moyens électriques de chauffage de la zone de traitement. L'appareil de coiffure à main selon l'invention peut aussi comprendre des moyens électriques de soufflage d'air vers la zone de traitement.

L'appareil de coiffure selon l'invention peut, par exemple, être conçu pour permettre une mise en forme ou un lissage avec un chauffage des cheveux par contact et former notamment un fer à friser ou un lisseur. Ainsi, dans une variante de réalisation, l'appareil de coiffure à main comprend deux mâchoires, première et deuxième, qui sont articulées entre elles par une charnière, pour être mobiles entre une position ouverte et une position fermée, qui comprennent des surfaces de travail formant les moyens de mise en forme des cheveux et définissant la zone de traitement de cheveux en position fermée des mâchoires. Chaque pompe est alors manoeuvrée par les mouvements des mâchoires ou des surfaces de travail l'une par rapport à l'autre.

Dans une telle configuration de lisseur ou fer à friser: un organe longitudinal presseur est agencé sur la mâchoire en regard de la mâchoire comportant les moyens de distribution de fluide. Cet organe longitudinal presseur est agencé en regard des moyens de distribution de cosmétique et pour venir en contact contre ces moyens en position fermée de l'appareil. L'organe peut être une tige rigide parallélépipédique qui viendra appuyer sur les moyens de distribution. L'organe peut additionnellement comporter une fine couche de mousse sur sa surface externe. Cette couche permet une répartition uniforme du cosmétique sur les deux faces d'application destinées à presser les cheveux pendant la distribution de fluide.

L'actionnement de la pompe peut être annihilé au choix de l'utilisateur : dans ce but, s'il s'agit d'une version lisseur, l'organe presseur agencé sur la mâchoire en regard de la mâchoire contenant le sachet peut être déplacé et levé au travers du boitier de la mâchoire par l'utilisateur qui souhaite utiliser son appareil sans l'option application de cosmétique.

Dans le cadre de cette variante, l'appareil de coiffure peut comprendre des moyens électriques de chauffage associés à l'une au moins des surfaces de travail. Toujours dans le cadre de cette variante, l'appareil de coiffure à main peut comprendre des moyens de manoeuvre de chaque pompe qui sont adaptés pour manoeuvrer chaque pompe après un nombre prédéterminé de mouvements consécutifs d'ouverture et de fermetures des mâchoires. La mise en oeuvre de tels moyens de manoeuvre permet d'éviter que la pompe ne soit actionnée à chaque cycle de fermeture ouverture de manière à permettre un meilleur dosage du produit cosmétique. Un tel mode de réalisation est particulièrement adapté à des moyens d'application comprenant un feutre ou un matériau poreux au travers duquel le produit cosmétique est distribué.

Enfin, dans le cadre de cette variante, les surfaces de travail peuvent être planes ou courbes en étant de formes sensiblement complémentaires l'une de l'autre.

Selon une autre variante de l'invention, les moyens de mise en forme ou coiffure comprennent au moins un rouleau mobile en rotation. Un tel rouleau sera de préférence mobile en rotation sur lui-même selon son axe longitudinal. Ainsi, les moyens de mise en forme ou coiffure peuvent comprendre un rouleau lisse, un rouleau avec une surface extérieure cannelée ou texturée, ou encore un rouleau avec des poils formant une brosse rotative. Une telle brosse pourra alors être associée à un système de ventilateur électrique pour former une brosse soufflante. La rotation du rouleau des moyens de mise en forme pourra être mise à profit pour entrainer ou actionner la pompe.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

Par ailleurs, diverses autres caractéristiques de l'invention ressortent de la description annexée, effectuée en référence aux dessins qui illustrent des formes non limitatives de réalisation d'un appareil de coiffure à main conforme à l'invention.
- La figure 1 est une vue de côté d'un appareil de coiffure selon l'invention formant un lisseur à cheveux électrique présenté avec ses mâchoires en position ouverte.
- La figure 2 est une perspective schématique en coupe partielle, selon la ligne II-II de la figure 1, de l'appareil de coiffure illustré à la figure 1.
- La figure 3 est une coupe longitudinale schématique partielle de l'appareil de coiffure illustré à la figure 1.
- La figure 4 est une vue analogue à la figure 3 montrant une variante de réalisation de l'appareil de coiffure selon l'invention.
- La figure 5 est une vue schématique de l'ensemble formé par les moyens de distribution du cosmétique ;
- La figure 6 est une vue analogue à la figure 4 montrant une variante de réalisation de l'appareil de coiffure selon l'invention ;
- La figure 7 est une vue schématique de moyens de manoeuvre adaptés pour manoeuvrer une pompe d'un appareil de coiffure selon l'invention après un nombre prédéterminé de mouvements consécutifs d'ouverture et de fermeture des moyens de mise en forme.
- La figure 8 est une vue schématique d'une pompe péristaltique mise en oeuvre par les moyens de distribution de produit cosmétique d'un appareil de coiffure selon l'invention.
- La figure 9 est une vue schématique de moyens de manoeuvre adaptés pour transformer un mouvement alternatif d'ouverture - fermeture d'un appareil de coiffure selon l'invention en un mouvement de rotation pour actionner la pompe péristaltique illustrée figure 8.
- Les figures 10 et 11 sont des illustrations de deux types de pompe utilisés dans les moyens de distribution de cosmétique selon l'invention ;
- La figure 12 est une vue schématique d'un appareil de coiffure à main selon l'invention formant un fer à friser ou à boucler.
- La figure 13 est une vue schématique d'un appareil de coiffure à main selon l'invention formant une brosse électrique chauffante et/ou soufflante.
- La figure 14 est une vue schématique d'un appareil de coiffure à main, selon l'invention, formant un boucleur.
Sur ces figures, les références communes désignent des éléments communs aux différentes formes et/ou variantes de réalisation.

Un appareil de coiffure à main selon l'invention est susceptible d'être réalisé de différentes manières en fonction de sa finalité et du type de traitement qu'il est susceptible d'appliquer aux cheveux.

Ainsi, l'appareil de coiffure selon l'invention peut constituer un lisseur, tel qu'illustré aux figures 1 et 2, désigné dans son ensemble par la référence A. L'appareil de coiffure A comprend une première mâchoire allongée 1 de forme générale parallélépipédique et s'étendant selon un axe longitudinal L. L'appareil de coiffure A comprend aussi une deuxième mâchoire 2 qui est également allongée et s'étend selon un axe longitudinal L'. Les mâchoires 1 et 2 sont liées à proximité de l'une de leur extrémité par une charnière ou liaison pivot 4 d'axe Ω. Ainsi, les mâchoires 1 et 2 sont articulées entre elles et mobiles entre une position ouverte 0 telle qu'illustrée à la figure 1, et une position fermée non représentée.

L'appareil de coiffure A comprend des moyens M de mise en forme des cheveux qui selon l'exemple illustré comprennent pour, chaque mâchoire 1 et 2, une surface de travail, respectivement S₁, S₂, à proximité d'une extrémité de la mâchoire correspondante opposée à la liaison 4. Les surfaces de travail S₁, S₂ sont situées en regard l'une de l'autre et s'étendent sur une partie seulement de la longueur des mâchoires 1 et 2, de manière à définir en position fermée une zone Z de traitement des cheveux. Les surfaces de travail S₁, S₂ constituent, en combinaison avec les mâchoires 1 et 2 qui les portent, des moyens mobiles de mise en forme M, au sens de l'invention.

Selon l'exemple illustré, les deux mâchoires 1 et 2 contribuent en outre à définir par leurs régions de leur dos P₁, P₂ situées entre les surfaces de travail S₁ et S₂ et l'articulation 4 en charnière ou liaison pivot des moyens de préhension P de l'appareil de coiffure A. Ainsi, compte tenu de l'articulation des mâchoires 1 et 2 entre elles, la deuxième surface de travail S₂ est mobile par rapport à la partie P₁ des moyens de préhension formée par la première mâchoire 1 tandis que la première surface de travail S₁ est mobile par rapport à la partie P₂ des moyens de préhension formée par la deuxième mâchoire 2 de sorte que les moyens M de mise en forme sont en partie mobiles par rapport à une partie des moyens de préhension P.

Chaque surface de travail S₁ et S₂ présente, selon l'exemple illustré, une forme générale rectangulaire et se trouve réalisée en un matériau thermiquement conducteur ayant un état de surface adapté pour être placé au contact de cheveux sans risque de les détériorer. Ainsi, chaque surface de travail S₁, S₂ pourrait par exemple être lisse en étant polie ou éventuellement recouverte d'un émail, d'un matériau céramique, d'un matériau polymère ou d'un émail (par exemple à faible coefficient de friction) ou encore d'une couche de verre.

Les surfaces de travail S₁ et S₂ sont par exemple formées par des plaques de lissage respectivement première 5 et deuxième 6. Les plaques de lissage 5 et 6 sont chacune associées à des moyens électriques de chauffage 7 en contact avec la surface arrière de la plaque correspondante, située à l'opposé de la surface de travail S₁, S₂, comme le montre la figure 2. Les moyens électriques de chauffage peuvent être réalisés de toute manière appropriée telle que par exemple sous la forme d'un élément chauffant résistif à CTP ou à émission infrarouge. Les moyens électriques de chauffage 7 sont donc situés à l'intérieur des première 1 et deuxième 2 mâchoires. Les moyens de chauffage sont reliés par un cordon 10 à une alimentation électrique telle qu'un réseau de distribution d'électricité. Le cordon 10 alimente des moyens de commande 11 permettant une sélection, par un utilisateur, d'une température de consigne. Bien entendu, l'alimentation électrique de l'appareil de coiffure A pourrait également être assurée par des batteries ou des piles disposées à l'intérieur de l'une et/ou l'autre des mâchoires 1 et 2. De même, les moyens de chauffage pourraient également être conçus pour maintenir une température cible prédéterminée de manière automatique Les modes de réalisation des moyens de chauffage et de l'éventuelle unité de commande sont bien connus de l'homme du métier et ne nécessitent donc pas une plus ample description dans le cadre de la présente invention.

Conformément à une caractéristique essentielle de l'invention, l'appareil de coiffure A comprend en outre des moyens 20 de distribution d'un produit cosmétique fluide, sous forme liquide ou pâteuse, en vue de son application de manière automatique sur les cheveux pendant l'utilisation de l'appareil A. Les moyens de distribution 20 comprennent des moyens d'application 21 qui, comme le montre la figure 2 sont adjacents à la deuxième plaque de lissage 6 de manière à se trouver dans la zone Z de traitement des cheveux. Le réservoir V peut se situer sous la plaque de lissage 6 ce qui permet de réduire l'encombrement de la poignée et de chauffer légèrement le fluide cosmétique pour une meilleure efficacité à l'application.

Les moyens d'application 21 sont raccordés à un réservoir de produits 22 par un circuit d'alimentation 23 comme cela ressort plus particulièrement de la figure 3. Afin d'assurer l'alimentation des moyens d'application 21 les moyens de distribution 20 comprennent en amont des moyens d'application 21 une pompe 24 située sur le circuit d'alimentation 23 entre le réservoir 22 et les moyens d'application 21.

Conformément à une caractéristique essentielle de l'invention, la pompe 24 est manoeuvrée par le mouvement des moyens M de mise en forme, et dans le cas présent par le mouvement alterné des surfaces de travail S₁, S₂ et plus particulièrement des mâchoires 1 et 2, lors des cycles de fermeture / ouverture de l'appareil de coiffure A. Ainsi, l'alimentation en produit des moyens d'application 21 est automatique et asservie aux mouvements des mâchoires 1 et 2. Selon l'exemple illustré en figure 3, la pompe 24 comprend un corps rigide 26 qui définit avec un piston 27 une chambre de pompage 28 raccordée, d'une part, au réservoir 22 et, d'autre part, aux moyens d'application 21 par des segments correspondants du circuit d'alimentation 23. Le piston 27 est soumis à l'action de rappel d'au moins un et, selon l'exemple illustré, de deux ressorts 29. Le piston 27 porte une tige 30 qui s'étend en dehors de la deuxième mâchoire 2 de manière que son extrémité libre 31 offre une surface d'appui pour la première mâchoire 1. Ainsi, lorsque la première mâchoire 1 se referme vers la deuxième mâchoire 2, la première mâchoire vient appuyer sur la tige 30 de sorte que la translation vers le bas du piston 27 fait décroître le volume de la chambre de pompage 28. Lorsque la première mâchoire 1 est ouverte, la pression sur la tige 30 est relâchée et le piston 27 est repoussé par les ressorts 29 ce qui fait augmenter le volume de la chambre de pompage 28. Afin d'assurer un effet de pompage, les moyens de distribution comprennent sur le circuit de distribution en amont de la pompe 24, entre le réservoir 22 et cette dernière, un clapet anti-retour 35 adapté pour autoriser une circulation du produit du réservoir 22 vers la pompe 24 mais pas en sens inverse. De la même manière, les moyens de distribution 20 comprennent, entre le milieu extérieur et la pompe 24 au moins un et selon l'exemple illustré plusieurs clapets anti-retour 36 adaptés pour autoriser une circulation de produits de la pompe 24 vers les moyens d'application 21 et l'extérieur mais pas en sens inverse. Les clapets anti-retour 36 évitent ainsi une aspiration d'air. Selon l'exemple illustré, les clapets anti-retour 36 sont chacun formés par les deux lèvres élastiques d'une buse d'application du produit cosmétique de sorte qu'il y a autant de clapets anti-retour 36 que de buses.

Ainsi le produit contenu dans le réservoir 22 est amené automatiquement aux moyens d'application 21 sans que l'utilisateur n'ait à se préoccuper de cette distribution ou de la quantité distribuée.

Selon l'exemple illustré figure 3, le réservoir 22 est adapté de manière amovible dans un logement 45 de l'appareil de coiffure. Ainsi, l'utilisateur peut recharger facilement l'appareil en procédant simplement au remplacement du réservoir 22 qui vient s'engager sur une canule de vidange 46 s'étendant en saillie à l'intérieur du logement 45.

Selon l'exemple décrit précédemment en relation avec les figures 1 et 2, le corps 26 de la pompe 24 est rigide. Toutefois, un tel corps 26 rigide n'est pas nécessaire à la réalisation d'une pompe selon l'invention. Ainsi, la figure 4 illustre une variante de réalisation de l'appareil de coiffure selon laquelle le corps 26 de la pompe 24 est réalisé en un matériau souple élastiquement déformable. La pompe 24 utilisée peut être une pompe appelée à clapet plat, telle qu'illustrée en figure 10. Une telle pompe est compacte, endurante et peu chère. La première mâchoire 1 comprend alors un organe presseur 47 qui vient appuyer sur le corps 26 lors de la fermeture des mâchoires 1 et 2. La pression exercée par l'organe presseur 47 sur le corps souple 26 induit l'expulsion du produit qu'il contient vers les moyens d'application 21. L'organe presseur 47 peut être monté sur ressort 47' dont la force est choisie pour assurer une vitesse maîtrisée de distribution du fluide au travers des moyens d'application 21, qui sont par exemple un ou des tubes longitudinaux d'application 21. L'organe exerce une force sur le bombé de la pompe à clapet comme illustré en figure 10. Lorsque la pression de l'organe presseur 47 est relâchée, à l'ouverture des mâchoires 1 et 2, le corps souple élastique 26 reprend alors naturellement sa forme ce qui contribue à aspirer le produit depuis le réservoir 22 dans la chambre de pompage 28 par le clapet anti-retour 35. L'organe presseur 47 peut être relevé pour annihiler la fonction de distribution de cosmétique, au choix de l'utilisateur, cette possibilité étant illustrée en figure 4 mais étant envisagée dans tous les modes de réalisation du lisseur ou fer à friser.

Plusieurs pompes peuvent être alternativement envisagées. Un premier mode est une pompe à clapet plat illustrée en figures 10 et 4. Un deuxième mode est une pompe péristaltique à galets multiples, illustrée en figure 8. Toujours pour une pompe péristaltique, il peut s'agir d'une pompe péristaltique manuelle telle qu'illustrée en figure 11. La force F est exercée par l'organe presseur de sorte que dans un premier temps le galet 26' est appuyé contre la canalisation pour la rendre étanche, et, dans un deuxième temps, l'organe presseur intermédiaire courbé 26" est appuyé contre la canalisation pour avancer le volume de cosmétique dans le sens indiqué vers les moyens d'application 21. Une telle pompe est compacte et peu chère.

La variante de réalisation illustrée à la figure 4 diffère également, de la variante décrite en relation avec les figures 1 à 3, en ce que les moyens d'application 21 sont formés par une chambre 48 qui s'ouvre vers l'extérieur par une série de buses d'application 49. Au sens de l'invention, une buse de distribution peut être formée par tout orifice de toute forme adaptée pour permettre le passage du produit de traitement vers l'extérieur et plus particulièrement vers les cheveux de l'utilisateur de l'appareil de coiffure A. Ces buses peuvent être des fentes particulièrement étanches, issue d'une fabrication dite de « fentes refendues » après extrusion du tuyau. La chambre 48 peut être un tuyau ou plusieurs tuyaux parallèles les uns aux autres, en silicone ou matériau similaire et dont les buses 49 sont des fentes étanches réparties axialement uniformément pour une distribution du cosmétique aussi homogène que possible. Il doit être remarqué que les buses de distribution ou d'application 49 pourraient également être remplacées ou complétées par un matériau poreux tel qu'un matériau synthétique alvéolaire à alvéoles ouvertes ou encore un feutre textile. Ce matériau peut être une mousse à cellule ouverte, dont la direction des ouvertures est dirigée depuis les buses vers la surface extérieure qui est destinée à être en contact avec les cheveux. L'organe presseur 47 peut être relevé par l'utilisateur pour annihiler la fonction de distribution de cosmétique, au choix de l'utilisateur, cette possibilité étant illustré en figure 4 mais étant envisagée dans tous les modes de réalisation du lisseur ou fer à friser.

Selon l'exemple décrit en relation avec la figure 3 le réservoir 22 est amovible. Toutefois, selon l'invention le réservoir 22 pourrait être solidaire de l'appareil de coiffure A, sans être amovible, comme cela est illustré à la figure 4. Selon cet exemple, le réservoir 22 comprend alors un orifice de remplissage 50 destiné à recevoir une canule 51 de remplissage d'un tube de conditionnement 52 de produit cosmétique. Selon cet exemple l'orifice de remplissage 50 est associé à un clapet anti-retour 53 évitant toute fuite de produit après remplissage du réservoir 22.

Selon les formes de réalisation décrites précédemment, la pompe 24 est actionnée à chaque fermeture de l'appareil de coiffure A. Toutefois, une telle périodicité de l'action de la pompe 24 n'est pas nécessaire à la réalisation des moyens de distribution 20 selon l'invention. En effet, selon le type de moyens d'application 21 utilisés il peut être souhaitable de n'actionner la pompe qu'après un nombre prédéterminé d'ouverture/fermeture des mâchoires 1 et 2. Pour ce faire, l'invention propose dans une variante de réalisation, de mettre en oeuvre des moyens de manoeuvre 60 qui sont adaptés pour manoeuvrer chaque pompe de l'appareil de coiffure après un nombre prédéterminé de mouvements consécutifs d'ouverture/fermeture. Selon les moyens et l'exemple illustré à la figure 7, les moyens de manoeuvre 60 comprennent un doigt intercalaire 61 mobile en translation entre une position de repos R telle qu'illustrée à la figure 7 en traits pleins et une position de travail T représentée en traits mixtes. En position de travail T, le doigt intercalaire 61 est placé entre l'organe presseur 47 et le corps souple 26 de la pompe de sorte qu'une pression peut être exercée sur ledit corps 26 lorsque les mâchoires 1 et 2 sont fermées. En revanche en position de repos R, le doigt intercalaire 61 est dégagé par rapport à l'organe presseur 47 et au corps souple 26 de sorte qu'en position fermée des mâchoires aucune pression n'est exercée sur le corps souple 26 de la pompe. Le doigt intercalaire 61 est en outre manoeuvré par une came 62 entraînée en rotation par un système de roue à rochet 63 qui transforme les mouvements d'ouverture/fermeture des mâchoires en une rotation de la came 62 dans le sens de la flèche F1. La came 62 comprend alors des protubérances 64 adaptées pour venir repousser régulièrement le doigt intercalaire 61 en position de travail tandis qu'il est rappelé en position de repos par un ressort 65. Les protubérances 64 sont, selon l'exemple illustré, disposées à la périphérie de la came 62 de manière à déplacer le doigt intercalaire 61 en position de travail toutes les deux fermetures de l'appareil de coiffure A de sorte que la pompe 24 est actionnée une fois sur deux.

Selon l'invention, la pompe des moyens d'application 21 n'est pas nécessairement une pompe à fonctionnement alternatif comme cela a été décrit précédemment. En effet, la pompe des moyens d'application 21 peut être une pompe péristaltique 24 (pompe 2) comme illustrée aux figures 8 ou 11. Selon l'exemple de réalisation illustré en figure 8, le corps 26 est réalisé sous la forme d'un tube souple élastique disposé en arc de cercle et sur lequel agissent des organes presseurs 70 espacés régulièrement à la périphérie d'une roue 71. Les moyens de manoeuvre 60 comprennent alors un système de roue à rochet 72 comprenant une roue 73 associée à un cliquet anti-retour 74. La roue est entraînée en rotation par un doigt 75 solidaire de la première mâchoire 1. Le doigt 75 est adapté pour agir sur la roue 73 de manière à l'entraîner dans le sens de la flèche F3 lors de la fermeture de la première mâchoire et pour permettre une ouverture libre de la première mâchoire 1 alors que la rotation de la roue en sens inverse à celui de la flèche F3 est interdite par le cliquet anti-retour 74. Le système de roue à rochet 72 transforme donc les mouvements d'ouverture/fermeture des mâchoires en une rotation de la roue 73 qui est liée à la roue 71 de manière à assurer le fonctionnement de la pompe 24. Alternativement, cette pompe peut être une pompe péristaltique manuelle comme illustrée en figure 10 avec un organe d'actionnement qui se déplace en deux temps : pour faire l'étanchéité, puis pour déplacer le fluide.

Dans tous les cas de pompe, la figure 5 illustre schématiquement le fonctionnement de déplacement du fluide. Le fluide est contenu dans le réservoir 22, interchangeable ou rechargeable. Ce réservoir est en communication de fluide avec la pompe 24. Un tuyau silicone souple intermédiaire 24' agencé en série avec la pompe 24 (illustré en aval mais possible en amont) renforce et démultiplie le fonctionnement et le volume déplacé par la pompe 24. Ce tuyau est si souple qu'il est capable de se gonfler pour contenir un volume de cosmétique intermédiaire. La souplesse de ce tuyau intermédiaire est obtenue par son épaisseur fine, autour de 1mm (2mm habituellement). Il a été constaté que ceci permet d'avoir un gonflement élastique pour générer plus de volume de cosmétique (effet ballon de baudruche) et pour assurer une distribution de cosmétique beaucoup plus longue dans le temps (jusque deux fois plus longue), donc constante même pour les plus grandes longueurs de mèches. Le tuyau intermédiaire est suivi d'un clapet anti-retour 36 avec le tuyau silicone représentant les moyens d'application 21.

Selon l'exemple décrit précédemment les surfaces de travail S₁ et S₂ sont sensiblement planes. Toutefois, les surfaces de travail S₁ et S₂ pourraient présenter d'autres formes en étant complémentaires l'une de l'autre. Les surfaces de travail peuvent, par exemple, présenter chacune une forme incurvée. Ainsi, l'appareil de coiffure selon l'invention peut former un fer à boucler ou à friser tel qu'illustré à la figure 12.

Selon cette forme de réalisation, la première mâchoire 1 définit, dans sa partie située du côté du cordon électrique 10, des moyens de préhension P. La surface de travail S₁, située à l'opposé des moyens de préhension P, possède une forme sensiblement cylindrique de révolution et se trouve associée à des moyens de chauffage non représentés. La première surface de travail S₁ est en outre pourvue de buses 49 de distribution ou d'application de produit cosmétique. La deuxième mâchoire 2 est articulée sur la première mâchoire 1, à distance des extrémités de celle-ci, entre les moyens de préhension P et la première surface de travail S₁. La deuxième surface de travail S₂ présente la forme d'une tuile adaptée pour épouser la forme de la première surface de travail S₁. Selon cet exemple, la deuxième surface de travail S₂ n'est pas associée à des moyens de chauffage. La deuxième mâchoire 2 comprend à l'opposé de la deuxième surface de travail S₂ par rapport à l'articulation charnière ou liaison pivot 4, une branche ou organe de manoeuvre 70 qui permet d'ouvrir l'appareil de coiffure A. La branche de manoeuvre 70 appuie alors pendant l'ouverture de la deuxième mâchoire sur la tige 30 de la pompe 24, non visible à la figure 8, pour assurer la distribution de produits par les buses 49. La pompe peut être réalisée comme décrit en relation avec la figure 3 tandis que les moyens d'application peuvent être réalisés comme décrit en relation avec la figure 4.

Un appareil de coiffure à main selon l'invention n'est pas nécessairement un lisseur ou un fer à friser comme décrit précédemment mais peut également former une brosse rotative telle qu'illustrée à la figure 13. L'appareil de coiffure A comprend alors en tant que moyens de préhension P un manche 80 qui porte en tant que moyens M de mise en forme un rouleau 81 mobile en rotation, sur lui-même, par rapport au manche 80. Le rouleau 81 comprend des moyens 21 d'application de produit cosmétique qui sont alimentés par une pompe péristaltique 24 telle qu'illustrée à la figure 8 dont la roue 71 est entraînée par la rotation du rouleau 81. Le rouleau 81 comprend aussi des poils pour former une brosse rotative. Le rouleau est creux avec des orifices traversants pour l'air soufflé par un ensemble moteur- ventilateur 82. Un tel appareil de coiffure peut alors comprendre un moteur d'entraînement en rotation de ladite brosse 81 ainsi que des moyens électrique de soufflage d'air 82. Alternativement, une pompe à clapet plat illustrée en figure 10 est envisagée en regard d'un doigt destiné à appuyer sur la pompe à clapet plat à chaque rotation complète du corps de brosse 81. Encore alternativement, une pompe péristaltique manuelle illustrée en figure 11 est envisagée en regard d'un doigt destiné à appuyer la pompe à chaque rotation complète du corps de brosse 81.

La figure 14, illustre encore une autre forme de réalisation d'un appareil de coiffure à main constituant, selon cet exemple, un boucleur dont les moyens de mise en forme M comprennent, d'une part, un rouleau 85 mobile en rotation sur lui-même et, d'autre part, une mâchoire 86 adaptée pour venir pincer les cheveux d'une mèche à traiter contre le rouleau 85. Le manche 80 de l'appareil comprend des moyens de soufflage d'air chaud non visibles à la figure. Le manche 80 de l'appareil comprend également une partie des moyens de distribution de produit cosmétique notamment le réservoir et la pompe non visibles à la figure pour alimenter les moyens d'application 21 aménagés dans la partie de la mâchoire 86 située en regard du rouleau 85. La rotation du rouleau 85 est alors mise à profit pour entraîner la pompe et assurer l'alimentation des moyens d'application 21. La pompe pourra alors être une pompe péristaltique telle que décrite à la figure 8. Selon l'exemple de la figure 14, la rotation manuelle du rouleau 85 est assurée au moyen d'un bouton molette 87 équipant l'extrémité libre du rouleau 85. Toutefois, la rotation du rouleau 85 pourrait également être assurée au moyen d'un moteur électrique disposé dans le manche 80.

Bien entendu, diverses autres modifications peuvent être apportées à un appareil de coiffure à main selon l'invention dans le cadre des revendications annexées.

## Revendications

1. Appareil de coiffure à main comprenant :
- des moyens (M) de mise en forme ou coiffure comprenant au moins une zone (Z) de traitement des cheveux, et étant, en partie au moins, mobiles
- des moyens (20) de distribution d'un produit cosmétique comprenant :
- des moyens (21) d'application du produit situés à proximité ou dans la zone (Z) de traitement des cheveux,
- un circuit d'alimentation (23) des moyens d'application (21) à partir d'un réservoir (22) de produit cosmétique, comprenant au moins une pompe (24),
**caractérisé en ce que** :
- Il comprend deux mâchoires, première (1) et deuxième (2) qui sont articulées entre elles par une charnière, pour être mobiles entre une position ouverte (0) et une position fermée, qui comprennent des surfaces de travail (S₁,S₂) formant les moyens (M) de mise en forme des cheveux et définissant la zone (Z) de traitement de cheveux en position fermée des mâchoires,
- Il comprend des moyens électriques de chauffage (7) de la zone de traitement (Z),
- Et **en ce que** la pompe (24) est manoeuvrée par les mouvements des mâchoires (1,2) ou des surfaces de travail (S₁,S₂) l'une par rapport à l'autre.

2. Appareil de coiffure selon la revendication 1 **caractérisé en ce que** chaque pompe (24) comprend :
- un corps souple (26) qui définit une chambre de pompage (28),
- et au moins un organe presseur (47) manoeuvré par le mouvement des moyens (M) de mise en forme ou coiffure et adapté pour presser de manière intermittente ou continue le corps souple (26).

3. Appareil de coiffure selon la revendication 2, **caractérisé en ce que** le corps souple (26) est élastiquement déformable.

4. Appareil de coiffure selon l'une des revendications précédentes, **caractérisé en ce que** les moyens de distribution (20) comprennent un réservoir de produit cosmétique (22) situé en amont de chaque pompe (24).

5. Appareil de coiffure selon la revendication précédente, **caractérisé en ce que** les moyens de distribution (20) comprennent entre le réservoir de produit cosmétique et la pompe (24) au moins un clapet anti-retour (35) adapté pour autoriser une circulation de produit cosmétique du réservoir (22) vers la pompe (24).

6. Appareil de coiffure selon la revendication 4 ou 5, **caractérisé en ce que** les moyens (20) de distribution comprennent, entre la pompe (24) et les moyens d'application (21), au moins un clapet anti-retour (36) adapté pour autoriser une circulation de produit cosmétique de la pompe (24) vers les moyens d'application (21).

7. Appareil de coiffure selon l'une des revendications 4 à 6, **caractérisé en ce que** le réservoir (22) est amovible.

8. Appareil de coiffure selon l'une des revendications 4 à 7, **caractérisé en ce que** les moyens de distribution (20) comprennent au moins un orifice (50) de remplissage du réservoir.

9. Appareil de coiffure selon l'une des revendications précédentes, **caractérisé en ce qu'**il comprend des moyens électriques de soufflage d'air (82) vers la zone de traitement (Z).

10. Appareil de coiffure selon la revendication 1, **caractérisé en ce qu'**il comprend des moyens électriques de chauffage (7) associés à l'une au moins des surfaces de travail (S₁,S₂).

11. Appareil de coiffure selon la revendication 1 ou 10, **caractérisé en ce qu'**il comprend des moyens de manoeuvre (60) de chaque pompe (24) qui sont adaptés pour manoeuvrer chaque pompe (24) après un nombre prédéterminé de mouvements consécutifs d'ouverture et de fermetures des mâchoires (1,2).

12. Appareil de coiffure selon la revendication 1 ou 10 ou 11, **caractérisé en ce que** les surfaces de travail (S₁, S₂) sont planes ou courbes en étant de formes sensiblement complémentaires l'une de l'autre.

## Patentansprüche

1. Haarglättvorrichtung, umfassend:
- Formgebungs- oder Frisiermittel (M), die wenigstens eine Haarbehandlungszone (Z) umfassen und wenigstens teilweise beweglich sind,
- Spendemittel (20) für ein kosmetisches Fluid, umfassend:
- Auftragmittel (21) für das Fluid, die nahe oder in der Haarbehandlungszone (Z) angeordnet sind,
- einen Versorgungskreis (23) für die Auftragmittel (21) ausgehend von einem Vorratsbehälter (22) des kosmetischen Fluids, umfassend wenigstens eine Pumpe (24),
**dadurch gekennzeichnet, dass**:
- sie zwei Backen umfasst, eine erste (1) und eine zweite (2), die mittels Scharnier gelenkig miteinander verbunden sind, um zwischen einer offenen Position (O) und einer geschlossenen Position beweglich zu sein, und die Arbeitsflächen (S₁, S₂) umfassen, welche die Formgebungsmittel (M) der Haare bilden und die Haarbehandlungszone (Z) in der geschlossenen Position der Backen definieren,
- sie elektrische Heizmittel (7) für die Behandlungszone (Z) umfasst,
- und dadurch, dass die Pumpe (24) durch die Bewegungen der Backen (1, 2) oder der Arbeitsflächen (S₁, S₂), eine in Bezug auf die andere, betätigt wird.

2. Haarglättvorrichtung nach Anspruch 1, **dadurch gekennzeichnet, dass** jede Pumpe (24) Folgendes umfasst:
- einen weichen Körper (26), der eine Pumpkammer (28) definiert,
- und wenigstens ein Drückelement (47), das durch die Bewegung der Formgebungsoder Frisiermittel (M) betätigt wird und angepasst ist, um den weichen Körper (26) zeitweise oder durchgehend zu drücken.

3. Haarglättvorrichtung nach Anspruch 2, **dadurch gekennzeichnet, dass** der weiche Körper (26) elastisch verformbar ist.

4. Haarglättvorrichtung nach einem der vorhergehenden Ansprüche, **dadurch gekennzeichnet, dass** die Spendemittel (20) einen Vorratsbehälter für das kosmetische Fluid (22) umfassen, der jeder Pumpe (24) vorgelagert angeordnet ist.

5. Haarglättvorrichtung nach dem vorhergehenden Anspruch, **dadurch gekennzeichnet, dass** die Spendemittel (20) zwischen dem Vorratsbehälter für das kosmetische Fluid und der Pumpe (24) wenigstens eine Rückschlagklappe (35) umfassen, die angepasst ist, um das Zirkulieren des kosmetischen Fluids vom Vorratsbehälter (22) zur Pumpe (24) zuzulassen.

6. Haarglättvorrichtung nach Anspruch 4 oder 5, **dadurch gekennzeichnet, dass** die Spendemittel (20) zwischen der Pumpe (24) und den Auftragmitteln (21) wenigstens eine Rückschlagklappe (36) umfassen, die angepasst ist, um das Zirkulieren des kosmetischen Fluids von der Pumpe (24) zu den Auftragmitteln (21) zuzulassen.

7. Haarglättvorrichtung nach einem der Ansprüche 4 bis 6, **dadurch gekennzeichnet, dass** der Vorratsbehälter (22) abnehmbar ist.

8. Haarglättvorrichtung nach einem der Ansprüche 4 bis 7, **dadurch gekennzeichnet, dass** die Spendemittel (20) wenigstens eine Öffnung (50) zum Füllen des Vorratsbehälters umfassen.

9. Haarglättvorrichtung nach einem der vorhergehenden Ansprüche, **dadurch gekennzeichnet, dass** sie elektrische Mittel zum Blasen von Luft (82) in Richtung Behandlungszone (Z) umfasst.

10. Haarglättvorrichtung nach Anspruch 1, **dadurch gekennzeichnet, dass** sie elektrische Heizmittel (7) umfasst, die mit wenigstens einer der Arbeitsflächen (S₁, S₂) verbunden sind.

11. Haarglättvorrichtung nach Anspruch 1 oder 10, **dadurch gekennzeichnet, dass** sie Betätigungsmittel (60) für jede Pumpe (24) umfasst, die angepasst sind, um jede Pumpe (24) nach einer vorausbestimmten Anzahl von aufeinander folgenden Öffnungs- und Schließbewegungen der Backen (1, 2) zu betätigen.

12. Haarglättvorrichtung nach Anspruch 1 oder 10 oder 11, **dadurch gekennzeichnet, dass** die Arbeitsflächen (S₁, S₂) eben oder gekrümmt sind, wobei sie im Wesentlichen zueinander komplementäre Formen aufweisen.

## Claims

1. A hand-held hair styling device comprising:
- a hair shaping or styling mechanism (M) with at least one hair treatment zone (Z), which is at least partly mobile
- a cosmetic product distribution (20) mechanism comprising :
- a product application mechanism (21) located in or near the hair treatment zone (Z), and
- a feed line (23) communicating between the application mechanism (21) and a cosmetic product reservoir (22), comprising at least one pump (24), **characterised in that**:
- It comprises two jaws, the first (1) and the second (2), which are connected with each other by a hinge to move between a open position (O) and a closed position, said jaws comprising working surfaces (S₁, S₂) which form the hair shaping mechanism (M) and create the hair treatment zone (Z) when the jaws are closed,
- It comprises an electrical heating mechanism (7) of the treatment zone (Z),
- And **in that** the pump (24) is operated by the movements of the jaws (1, 2) or of the working surfaces (S₁, S₂) against one another.

2. A hair styling device according to claim 1 **characterised in that** each pump (24) comprises:
- a flexible body (26) which creates a pumping chamber (28),
- and at least one pressure organ (47) operated by the movement of the hair shaping or styling mechanism (M) and designed to press intermittently or continuously against the flexible body (26).

3. A hair styling device according to claim 2, **characterised in that** the flexible body (26) is elastically deformable.

4. A hair styling device according to one of the preceding claims, **characterised in that** the distribution mechanism (20) comprises a cosmetic product reservoir (22) located upstream from each pump (24).

5. A hair styling device according to the previous claim, **characterised in that** the distribution mechanism (20) comprises at least one anti-return valve (35) between the cosmetic product reservoir and the pump (24), designed to allow the cosmetic product to flow from the reservoir (22) to the pump (24).

6. A hair styling device according to claim 4 or 5, **characterised in that** the distribution mechanism (20) comprises at least one anti-return valve (36) between the pump (24) and the application mechanism (21), designed to allow the cosmetic product to flow from the pump (24) to the application mechanism (21).

7. A hair styling device according to one of claims 4 to 6, **characterised in that** the reservoir (22) is removable.

8. A hair styling device according to one of claims 4 to 7, **characterised in that** the distribution mechanism (20) comprises at least one opening (50) to refill the reservoir.

9. A hair styling device according to one of the preceding claims, **characterised in that** it comprises an electrical mechanism (82) to blow air towards the treatment zone (Z).

10. A hair styling device according to claim 1, **characterised in that** it comprises an electrical heating mechanism (7) attached to at least one of the working surfaces (S₁, S₂).

11. A hair styling device according to claim 1 or 10, **characterised in that** it comprises an activation mechanism (60) for each pump (24) which is designed to activate each pump (24) after a predetermined number of consecutive opening and closing of the jaws (1, 2).

12. A hair styling device according to claim 1 or 10 or 11, **characterised in that** the working surfaces (S₁, S₂) are flat or curved in shape, substantially complementing each other.
